# EUROPÄISCHE PATENTSCHRIFT

(11) **EP 1 584 861 B1**
(45) Veröffentlichungstag und Bekanntmachung des Hinweises auf die Patenterteilung: **03.08.2011**
(21) Anmeldenummer: 05007578.7
(22) Anmeldetag: 07.04.2005
(51) Int. Cl.: F21S 8/02, F21S 8/04, F21V 23/02, F21V 13/02, F21W 131/402

(54) **Ergonomische Deckenleuchte**
Ergonomic ceiling luminaire
Lampe de plafond ergonomique

(30) Priorität: 10.04.2004 DE 102004017686
(43) Veröffentlichungstag der Anmeldung: 12.10.2005
(73) Patentinhaber: TRILUX GmbH & Co. KG, 59759 Arnsberg (DE)
(72) Erfinder:
(74) Vertreter: Bobzien, Hans Christoph

(56) Entgegenhaltungen:
- CH-A- 352 406
- DE-A1- 2 411 623
- DE-A1- 10 104 090
- DE-A1- 10 112 055
- DE-U1- 29 710 475
- FR-A1- 2 315 660
- US-A- 2 436 635

## Beschreibung

Die vorliegende Erfindung betrifft eine ergonomische Deckenleuchte, die insbesondere für die Ausleuchtung von Büros mit Bildschirmarbeitsplätzen geeignet ist.

Derartige Leuchten weisen üblicherweise als Leuchtmittel Gasentladungslampen oder Leuchtstoffröhren auf, unterhalb derer sogenannte lichttechnische Rasterelemente, wie sie beispielsweise aus der DE 34 12 162 C1 bekannt sind, angeordnet sind, mittels derer das von der Leuchtstoffröhre abgegebene Licht gerichtet und blendfrei nach unten abgestrahlt wird. Obwohl derartige Leuchten für eine hervorragende Arbeitsplatzbeleuchtung sorgen, werden die Raumlichtverhältnisse als unangenehm empfunden, da diffuses Licht fehlt, das Decken und Wände erhellt. Bei Deckenpendelleuchten dieser Art ist daher vorgesehen, dass die Leuchtstoffröhren auch ungerichtet nach oben gegen die Decke strahlen und den Raum durch von der Decke reflektiertes diffuses Licht erhellen.

Bei Deckeneinbauleuchten ist es üblich, seitlich der Leuchtstoffröhren sogenannte Lichtverteilkammern vorzusehen, in die das seitlich von den Leuchtstoffröhren abgestrahlte Licht eintritt und über vergleichsweise großflächige, im wesentlichen horizontal ausgedehnte diffus-transparente Abstrahlflächen diffus abgestrahlt wird, siehe z. B. WO 98/29683, DE 279 12 314 U1, DE 100 06 410 A1 und DE 101 12 055 A1. Weitere Leuchten dieser Art sind aus DE 297 10 475 U1 und DE 101 04 090 A1 bekannt.

Aufgrund der vergleichsweise großen vertikalen Ausdehnung derartiger Leuchten sind diese im Wesentlichen nur in Räumen mit abgehängter Decke einsetzbar, bei denen oberhalb der sichtbaren Decke noch ein ausreichender Luftraum zur Verfügung steht. Ferner ist es für eine ausreichende Leuchtdichte der seitlichen Lichtverteilkammern erforderlich, innerhalb der Lichtverteilkammern zusätzliche Leuchtmittel vorzusehen oder deren Abstrahlfläche entsprechend zu beschränken.

DE 101 12 055 A1 offenbart eine weitere Leuchte dieser Art, bei der jedoch Zusatzleuchtmittel zur Erreichung eines hohen Lichtanteils in den Lichtverteilungskammern notwendig sind. Im Weiteren sind aus US-A-2 436 635, DE 24 11 623 A1, CH 352 406 A und FR-A1-2 315 660 Leuchten bekannt, bei denen keine Lichtverteilungskammern vorgesehen sind.

Aufgabe der Erfindung ist es, eine derartige Deckenleuchte mit Leuchtstoffröhren, Raster und seitlichen Lichtverteilkammern zur Verfügung zu stellen, die eine geringe Bauhöhe aufweist. Aufgabe der Erfindung ist es ferner, eine Leuchte ohne zusätzliche Leuchtmittel in den seitlichen Lichtverteilkammern für eine ausreichende Leuchtdichte der Abstrahlflächen der Lichtverteilkammern zur Verfügung zu stellen. Schließlich ist es Aufgabe der Erfindung, eine Leuchte mit möglichst gleichmäßiger Leuchtdichte der Abstrahlflächen der seitlichen Lichtverteilkammern bereit zu stellen, insbesondere auch unter Vermeidung von Schattenbildungen, insbesondere im Bereich benachbart zu dem Raster.

Gegenstand ist dem gemäß eine Leuchte, die zwei parallel angeordnete Leuchtstoffröhren und beidseitig seitlich davon sich ausbreitende Lichtverteilkammern, wobei die Lichtverteilkammern der jeweiligen Leuchtstoffröhre zugewandte im Wesentlichen senkrechte Lichteintrittsflächen aus einem lichtstreuenden transparenten Material aufweisen, und ein unterhalb der Leuchtstoffröhren angeordnetes lichttechnisches Rasterelement zur Begrenzung des Abstrahlwinkels der Leuchtstoffröhren nach unten und einem zwischen den Leuchtstoffröhren angeordneten außenseitig als Reflektor ausgebildeten langgestreckten Trog zur Aufnahme der elektronischen Betriebselemente für die Leuchtstoffröhren, wobei ferner die im Wesentlichen senkrechte Lichteintrittsfläche der Lichtverteilungskammern an der zum lichttechnischen Rasterelement benachbarten Kante einen Rücksprung von der Leuchtstoffröhre weg aufweisen. Vorzugsweise weist der Trog einen im Wesentlichen rechteckigen Querschnitt mit einer nach oben gerichteter Öffnung auf. Beidseitig des Troges ist je eine der Leuchtstoffröhren angeordnet. Unterhalb des Troges und der Leuchtstoffröhren erstreckt sich das Raster. Vorzugsweise ist der die Oberkante der Leuchtstoffröhren überragende Teil der Seitenwände des

Troges schräg nach außen abgeknickt und erstreckt sich weiter horizontal oberhalb der Leuchtstoffröhren weiter nach außen, so dass ein wesentlicher Teil des von der benachbarten Leuchtstoffröhre in Richtung der Leuchtenmittelebene ausgesandten Lichtes von der der Leuchtstoffröhre zugewandten reflektierenden Seite des Troges und seiner ebenfalls reflektierenden horizontalen Erstreckung in Richtung auf die seitliche Lichtverteilkammer umgelenkt wird. Hierdurch wird ein erhöhter Lichteintrag in die Lichtverteilkammern erreicht.

Der Trog ist mit dem weiteren technischen Vorteil verbunden, dass dieser bei flachen Leuchten die Längssteifigkeit erhöht und mithin das Leuchtengehäuse entsprechend filigraner ausgebildet werden kann.

Die Lichtverteilkammern bestehen aus einer im Wesentlichen vertikalen, zur jeweiligen Leuchtstoffröhre benachbarten seukrechten Lichteintrittsfläche aus transparentem, diffus lichtstreuenden Material, durch die Licht in die Lichtverteilkammer eintritt, einer sich seitlich erstreckenden Unterseite aus ebenfalls transparentem, diffus lichtstreuenden Material, durch die Licht aus der Lichtverteilkammer diffus abgestrahlt wird, sowie einer oberen lichtundurchlässigen Oberseite, die zur Innenseite der Lichtverteilkammer hin reflektierend ist und z.B. aus poliertem Aluminiumblech bestehen kann. Kostengünstig ist eine Ausbildung als weiß gepulvertes Stahlblech.

Vorzugsweise konvergieren die Unterseite und die Oberseite im Verlauf ihrer seitlichen Erstreckung, so dass sie sich in einer gemeinsamen, zu den Leuchtstoffröhren parallelen Außenkante treffen, die Lichtverteilkammer also einem im wesentlichen dreieckigen Querschnitt aufweist.

Vorzugsweise beträgt das Verhältnis der seitlichen Ausdehnung einer Lichtverteilkammer und ihrer vertikalen Ausdehnung mindestens 3:1, besonders bevorzugt mindesten 4,5:1.

Als transparentes lichtstreuendes Material geeignet sind Glas oder lichtdurchlässige Kunststoffe mit lichtstreuend aufgerauter Oberfläche, vorzugsweise beidseitig aufgerauter Oberfläche, oder Kunststoffe mit lichtstreuenden Einschlüssen. Die innere Oberflächen der Unterseiten der Lichtverteilkammern sind vorzugsweise mit einer zur Leuchtstoffröhre parallelen Stufenstruktur versehen, die einen möglichst angenähert senkrechten Lichteinfall gewährleistet.

Bevorzugt sind die Unterseiten der Lichtverteilkammern von außen gesehen konvex ausgebildet, so dass eine gute seitliche Leuchtdichte- Verteilung der Unterseiten erzielt wird. Auf diese weise ist es möglich, bei einem Verhältnis von seitlicher Ausdehnung der Lichtverteilkammern zu deren vertikalausdehnung (Höhe der zur Leuchtstoffröhre benachbarten vertikalen Begrenzungswand) von 4:1 bis 7:1 eine für das Auge als gleichmäßig empfundene Leuchtdichte der Unterseiten zu erreichen.

Im Falle der Ausführung der Leuchte als Anbauleuchte ist vorzugsweise die Unterseite konvex ausgebildet und die Oberseite eben und parallel zur Decke.

Im Falle der Ausführung der Leuchte als Einbauleuchte kann die Unterseite eben und nach Einbau mit der Deckenunterseite fluchtend ausgebildet sein und die Oberseite konvex. Besonders bevorzugt ist eine Ausführung der Leuchte derart, dass nur ein Teil der Bauhöhe der Leuchte in der Decke versenkt ist und die Leuchte sich im übrigen von der Deckenunterseite in den Raum erstreckt, wobei die Unterseiten der seitliche Lichtverteilkammern sich konvex der Deckenunterseite annähern. Hierdurch wird eine besonders gefällige Ästhetik der Leuchte erzeugt. Ferner kann hierdurch ein erforderliche Einbautiefe erzielt werden, die die Dicke von üblichen Deckenverkleidungspaneelen nicht überschreitet.

Nach einer weiter bevorzugten Ausführungsform der Erfindung wird das Raster in den Leuchtenkörper integriert, so dass die Unterseite des Rasters mit den Unterseiten der Lichtverteilkammern fluchtet. Dabei besteht das Risiko, dass die zum Raster benachbarten Kantenbereiche der Unterseiten der Lichtverteilkammern durch die äußeren Seitenleisten des Rasters abgeschattet wird. In der bevorzugten Ausführungsform wird daher die senkrechte Lichteintrittsfläche der Lichtverteilkammer so ausgebildet, dass sie an ihrer Unterkante mit einem seitlichen Rücksprung ausgebildet wird und dieser Rücksprung von dem Spiegel oberhalb der Leuchtstoffröhre reflektiertem Licht beleuchtet wird.

Erfindungsgemäß gelingt es, Leuchten der gattungsbildenden Art herzustellen, deren Bauhöhe weniger als das 4-fache, vorzugsweise weniger als das 3,5-fache des Leuchtstoffröhrendurchmessers beträgt. Weiterhin gelingt es, mehr als 60% des von den Leuchtstoffröhren erzeugten Lichtes in die Lichtverteilkammern zu leiten, so dass die mittlere Leuchtdichte der Unterseiten der Lichtverteilkammern mehr als 25% der mittleren Leuchtdichte des Rasters bei einem Abstrahlflächenverhältnis von Lichtverteilkammern zu dem Raster von 6:1 beträgt.

Die Elemente der Erfindung wurden im wesentlichen in Form langgestreckter, zu den Leuchtstoffröhren parallel verlaufender Profile beschrieben. Der Fachmann ist in der Lage, beidseitig der Längsausdehnung der Leuchtstoffröhren in Ebenen quer zu ihrer Achse Abschlusselemente vorzusehen.

Die Erfindung wird nachfolgend anhand schematischer Querschnittszeichnungen beispielhaft näher erläutert, wobei gleiche Elemente in den verschiedenen Figuren durch gleiche Bezugszeichen bezeichnet sind. Es zeigen:
- Fig. 1: eine schematische erste Ausführungsform der Erfin- dung in Form eines Einbauleuchte;
- Fig. 2: eine schematisch zweite Ausführungsform in Form einer Anbauleuchte; und
- Fig. 3 und 4: zwei schematische Ausführungsformen von Einbau- leuchten, bei denen nur ein Teil der Bauhöhe in der Decke versenkt wird.

Die Figuren zeigen jeweils eine Hälfte der bezüglich der Mittelebene M symmetrischen Leuchte 1 im Querschnitt. Die Leuchte 1 besteht prinzipiell aus der Leuchtstoffröhre 2, der Lichtverteilkammer 3, dem Raster 4, sowie gegebenenfalls dem Gehäuse 5 mit nur teilweise angedeuteten Befestigungselementen 51 zur Abbringung der Leuchte an der Deckenkonstruktion 7. Für den Betrieb der Leuchtstoffröhren 2 sind elektronische Betriebselemente 21 erforderlich, die erfindungsgemäß innerhalb eines außen als Spiegel ausgebildeten langgestreckten Troges 6 zwischen den Leuchtstoffröhren angeordnet sind.

Die Lichtverteilkammern 3 bestehen prinzipiell aus einer nach innen als Spiegel oder diffuserer Reflektor ausgebildeten Oberseite 31, einer zur Leuchtstoffröhre 2 benachbarten senkrechten Lichteintrittfläche 33 aus transparentem, diffus lichtstreuendem Material, durch die Licht von der Leuchtstoffröhre in die Lichtverteilkammer eintritt, sowie einer unteren, als Abstrahlfläche dienenden Unterseite 32 aus transparentem, diffus lichtstreuenden Material. Alternativ kann der Reflektor oberseitig am Gehäuse ausgebildet sein, so dass dieser nicht integraler Bestandteil der Lichtverteilkammer 3 ist.

Das Raster 4 besteht in bekannter Weise aus zwei Seitenleisten 42, zwischen denen sich eine Vielzahl von Querlamellen 43 erstrecken; auf der Mitte der Querlamellen 43 ist oberseitig ein V-Reflektor 41 aufgesetzt.

Fig. 1 zeigt eine Einbauleuchte 1 mit ebener Abstrahlfläche 32 der Lichtverteilkammer, die mit der Deckenunterkante 71 fluchtet. Die Oberseite 31 ist als Konvexspiegel ausgebildet. Die Leuchtstoffröhre 2 befindet sich in einem nach unten offenen Gehäuse, das aus der senkrechten Spiegelfläche 62 des Troges 6, einer oberen Spiegelfläche 64 und der senkrechten Lichteintrittsfläche 33 der Lichtverteilkammer 3 gebildet wird. Durch die Pfeile 8 ist angedeutet, dass von der Leuchtstoffröhre in Richtung auf den Trog 6 abgestrahltes Licht über die Spiegelflächen 62 und 64 in die Lichtverteilkammer 3 gelenkt wird.

Fig. 2 zeigt eine Anbauleuchte 1 mit ebenem Reflektor 31 und konvex nach außen gekrümmter Abstrahlfläche 32. In der Darstellung der Fig. 2 wurde der Trog 6 mit einer konischen Erweiterung 63 mit einem Öffnungswinkel von 15 bis 40° versehen. Pfeile 8 deuten die Umlenkung des Lichtes von der Rückseite der Leuchtstoffröhre in die Lichtverteilkammer an. Ferner wurde bei dieser Darstellung das Raster 4 in den Leuchtenkörper einbezogen, so dass die Unterkante 44 des Rasters 4 mit der Abstrahlfläche 32 fluchtet.

Fig. 3 zeigt eine Ausführungsform der Erfindung, bei der nur ein Teil der Bauhöhe der Leuchte 1 in der Decke 7 versenkt ist. Die Oberseite 31 ist als Konvexspiegel ausgebildet. Die Unterseite 32 ist ebenfalls konvex nach außen gekrümmt. Zur Vermeidung einer Abschattung der an der zum Raster 4 benachbarten Kante der Unterseite 32 durch die Seitenleisten 42 weist die senkrechte Lichteintrittsfläche 33 der Lichtverteilkammer einen Rücksprung 34 auf. Die Pfeile 9 deuten an, dass der Rücksprung 34 durch von der Leuchtstoffröhre 2 nach schräg oben abgestrahltes Licht durch Reflexion an der oberen Spiegelfläche 64 beleuchtet wird, so dass Schattenbildung vermieden wird.

Schließlich zeigt Fig. 4 eine Ausführungsform der Erfindung wie Fig. 3, wobei die Oberseite 31 der Lichtverteilkammer als ebener Reflektor ausgebildet ist.

Zur Vereinfachung der Darstellung wurden in den Figuren jeweils mehrere Elemente der Erfindung variiert. Hierdurch ist keine Beschränkung der Erfindung auf die Kombination bestimmter Elemente beabsichtigt. Vielmehr kann die bevorzugte Ausbildung des Rücksprungs 34 gemäß Fig. 3 und 4 bevorzugt auch bei einer Anbauleuchte gemäß Fig. 2 eingesetzt werden. Ferner kann es ästhetischen oder lichttechnischen Gründen wünschenswert sein, bei einer Leuchte mit nur teilweiser Versenkung der Bauhöhe in die Decke gemäß Fig. 3 oder 4 das Raster 4 nur teilweise oder gar nicht in den Leuchtekörper einzubeziehen, wie in Fig. 1 dargestellt.

## Patentansprüche

1. Leuchte (1), enthaltend
zwei parallel zueinander nebeneinander angeordnete Leuchtstoffröhren (2) und
beidseitig seitlich davon sich ausbreitende Lichtverteilkammern (3), wobei die Lichtverteilkammern (3) der jeweiligen Leuchtstoffröhre (2) zugewandte im Wesentlichen senkrechte Lichteintrittsflächen (33) aus einem lichtstreuenden transparenten Material aufweisen, und ein unterhalb der Leuchtstoffröhren (2) angeordnetes lichttechnisches Rasterelement (4) zur Begrenzung des Abstrahlwinkels der Leuchtstoffröhren (2) nach unten und
einen zwischen den Leuchtstoffröhren (2) angeordneten außenseitig als Reflektor (62, 63) ausgebildeten langgestreckten Trog (6) zur Aufnahme der elektronischen Betriebselemente (21) für die Leuchtstoffröhren (2), wobei ferner die im Wesentlichen senkrechte Lichteintrittsflächen (33) der Lichtverteilkammern (3) an der zum lichttechnischen Rasterelement (4) benachbarten Kante einen Rücksprung (34) von der Leuchtstoffröhre weg aufweisen.

2. Leuchte (1) nach Anspruch 1, wobei das Verhältnis der Horizontalausdehnung der Lichtverteilkammern (3) quer zur Ausrichtung der Leuchtstoffröhren (2) zu ihrer Vertikalausdehnung mindestens 3:1, vorzugsweise mindestens 4,5:1 beträgt.

3. Leuchte (1) nach Anspruch 1 oder 2, wobei die Oberseiten (31) der Lichtverteilkammern (3) als Reflektoren ausgebildet sind und die Unterseiten (32) aus einem lichtstreuenden transparenten Material bestehen.

4. Leute (1) nach einem der Ansprüche 1 bis 3, wobei Oberseite (31) und Unterseite (32) der Lichtverteilkammern (3) nach der von der Leuchtstoffröhre (2) abgewandten Seite hin konvergieren.

5. Leuchte (1) nach einem der Ansprüche 1 bis 4, wobei die Unterseiten (32) der Lichtverteilkammern (3) konvex nach außen gewölbt ausgebildet sind.

6. Leuchte (1) nach einem der Ansprüche 1 bis 5, wobei die Unterseite des lichttechnischen Rasterelementes (4) mit den benachbarten Unterkanten der Lichtverteilkammern (3) fluchtet.

7. Leuchte (1) nach einem der Ansprüche 1 bis 6, wobei der langgestreckte Trog (6) einen im Wesentlichen rechteckigen Querschnitt mit oben liegender Öffnung aufweist.

8. Leuchte (1) nach einem der Ansprüche 1 bis 7, wobei sich der langgestreckte Trog (6) im oberen Bereich (63) nach oben hin erweitert.

9. Leuchte (1) nach einem der Ansprüche 1 bis 8, wobei mehr als 60% des von den Leuchtstoffröhren (2) abgestrahlten Lichtes in die Lichtverteilkammern (3) geleitet wird.

## Claims

1. A luminaire (1) including
two fluorescent tubes (2) arranged in parallel relationship next to each other and
light distribution chambers (3) which extend laterally on both sides of the former, the light distribution chambers (3) having substantially vertical light entry surfaces (33) made of a transparent light-diffusing material and facing toward the respective fluorescent tube (2), and
a lighting louver element (4) arranged beneath the fluorescent tubes (2), for downwardly delimiting the radiating angle of the fluorescent tubes, and
an elongate trough (6), which is arranged between the fluorescent tubes (2) and formed as reflector (62, 63) on its outside, for accommodating the electronic operating elements (21) for the fluorescent tubes (2), wherein furthermore
the substantially vertical light entry surfaces (33) of the light distribution chambers (3) are provided with an offset portion (34) away from the fluorescent tube at the edge neighbouring the lighting louver element (4).

2. The luminaire (1) according to claim 1 wherein the ratio of the horizontal extent of the light distribution chambers (3) transversely to the orientation of the fluorescent tubes (2) relative to the vertical extent is at least 3:1, preferably at least 4.5:1.

3. The luminaire (1) according to claim 1 or claim 2 wherein the top sides (31) of the light distribution chambers (3) are in the form of reflectors and the undersides (32) are made of a light-scattering transparent material.

4. The luminaire (1) according to one of claims 1 to 3
wherein the top side (31) and the underside (32) of the light distribution chambers (3) converge towards the side remote from the fluorescent tube.

5. The luminaire (1) according to one of claims 1 to 4
wherein the undersides (32) of the light distribution chambers (3) are of a convexly outwardly curved configuration.

6. The luminaire (1) according to one of claims 1 to 5
wherein the underside of the lighting louver element (4) is aligned with the adjacent lower edges of the light distribution chambers (3).

7. The luminaire (1) according to one of claims 1 to 6
wherein the elongate trough (6) is of a substantially rectangular cross-section with an upwardly disposed opening.

8. The luminaire (1) according to one of claims 1 to 7
wherein the elongate trough (6) widens upwardly in the upper region.

9. The luminaire (1) according to one of claims 1 to 8
wherein more than 60% of the light emitted by the fluorescent tubes (2) is guided into the light distribution chambers (3).

## Revendications

1. Luminaire (1) contenant
deux tubes lumineux (2) disposés adjacents et parallèles entre eux et
des chambres à répartition de lumière (3) s'étendant latéralement des deux côtés des tubes lumineux, les chambres à répartition de lumière (3) présentant des surfaces d'entrée de lumière (33) tournées vers le tube lumineux (2) respectif et essentiellement verticales en un matériau transparent diffusant la lumière, et
un élément d'éclairage à grille (4) disposé sous les tubes lumineux (2) pour limiter l'angle de rayonnement des tubes lumineux (2) vers le bas et
un bac (6) allongé disposé entre les tubes lumineux (2) et formé à l'extérieur comme réflecteur (62, 63) et destiné à recevoir les éléments d'équipement électroniques (21) pour les tubes lumineux (2), dans lequel
les surfaces d'entrée de lumière (33) essentiellement verticales des chambres à répartition de lumière (3) présentent sur le bord voisin de l'élément d'éclairage à grille (4) un rebond (34) détourné du tube lumineux.

2. Luminaire (1) selon la revendication 1, dans lequel le rapport entre l'extension horizontale des chambres à répartition de lumière (3) en direction perpendiculaire à l'orientation des tubes lumineux (2) et leur extension verticale est d'au moins 3:1, de préférence d'au moins 4,5:1.

3. Luminaire (1) selon la revendication 1 ou 2, dans lequel la surface supérieure (31) des chambres à répartition de lumière (3) sont formées en tant que réflecteurs, et la surface inférieure (32) sont constituées en un matériau transparent diffusant la lumière.

4. Luminaire (1) selon l'une des revendications 1 à 3, dans lequel les surfaces supérieure (31) et inférieure (32) des chambres à répartition de lumière (3) convergent vers le côté détourné du tube fluorescent (2).

5. Luminaire (1) selon l'une des revendications 1 à 4, dans lequel les surfaces inférieures (32) des chambres à répartition de lumière (3) sont bombées de manière convexe vers l'extérieur.

6. Luminaire (1) selon l'une des revendications 1 à 5, dans lequel la surface inférieure de l'élément d'éclairage à grille (4) est en alignement avec les bords inférieurs voisins des chambres à répartition de lumière (3).

7. Luminaire (1) selon l'une des revendications 1 à 6, dans lequel le bac allongé (6) présente une section transversale sensiblement rectangulaire avec une ouverture située en haut.

8. Luminaire (1) selon l'une des revendications 1 à 7, dans lequel le bac allongé (6) s'élargit vers le haut dans une partie supérieure (63).

9. Luminaire (1) selon l'une des revendications 1 à 8, dans lequel plus de 60% de la lumière émise par les tubes lumineux (2) est guidée dans les chambres à répartition de lumière (3).
